# EUROPÄISCHE PATENTSCHRIFT

(11) **EP 0 518 934 B1**
(45) Veröffentlichungstag und Bekanntmachung des Hinweises auf die Patenterteilung: **08.06.1994**
(21) Anmeldenummer: 91905550.9
(22) Anmeldetag: 06.03.1991
(51) Int. Cl.: D03D 47/34, B65H 59/00, B65H 57/22

(54) **FADENBREMSVORRICHTUNG**
THREAD TENSION DEVICE
DISPOSITIF DE TENSION DE FIL

(30) Priorität: 06.03.1990 SE 9000808
(43) Veröffentlichungstag der Anmeldung: 23.12.1992
(73) Patentinhaber: IRO AB, S-523 01 Ulricehamn (SE)
(72) Erfinder: JACOBSSON, Kurt, Arne, Gunnar, S-523 00 Ulricehamn (SE)
(74) Vertreter: Grünecker, Kinkeldey, Stockmair & Schwanhäusser Anwaltssozietät
(86) Internationale Anmeldenummer: EP9100414
(87) Internationale Veröffentlichungsnummer: WO9114031

(56) Entgegenhaltungen:
- CH-A- 503 652
- DE-A- 2 359 550
- GB-A- 2 027 456

## Beschreibung

Die Erfindung betrifft eine Fadenbremsvorrichtung der im Oberbegriff des Anspruchs 1 angegebenen Art sowie eine Abschirmfläche gemäß nebengeordnetem Anspruch 16.

Bei der Zuführung eines Fadens von einer Vorratsspule zu einem Verbraucher, z.B. einer Webmaschine oder einer Strickmaschine, wird ein Fadenlieferer benutzt, um Änderungen der Fadenspannung zu eliminieren und dem Verbraucher den Faden unter optimalen Bedingungen anzubieten. Dank der Fadenlieferer konnte ohne die Festigkeit des Fadens zu erhöhen, die Verarbeitungsgeschwindigkeit außerordentlich erhöht werden. Es wird der Fadenlieferer, z.B. eine Fadenspeicher- und -liefervorrichtung, mit seiner Achse auf die Eintragstelle des Fadens in den Verbraucher, z.B. in das Fach der Webmaschine, ausgerichtet, um eine möglichst geringe Ablenkung im Fadenweg zum Verbraucher zu gewährleisten. Eine oder mehrere Fadenvorratsspulen, von denen der Fadenlieferer abzieht, lassen sich normalerweise nicht auf die dann festgelegte Achse des Fadenlieferers ausrichten. Grund dafür sind die Platzverhältnisse und die Art und Weise, wie das Bedienungspersonal die Vorratsspulen wechselt. Das Zusammenknüpfen der Fäden von mehreren Vorratsspulen führt automatisch zu wechselnden Zulaufrichtungen zum Fadenlieferer. Für das ordnungsgemäße Arbeiten des Fadenlieferers ist eine bestimmte Grundspannung im von der Vorratsspule kommenden Faden zweckmäßig. Deshalb wird an der Zulaufseite des Fadenlieferers eine Fadenbremsvorrichtung vorgesehen. Um das Verhängen des zulaufenden Fadens an der Fadenbremsvorrichtung zu verhindern, ist an der Fadenbremsvorrichtung eine Abschirmfläche fest angeordnet, die entweder eine ebene Platte oder eine Kugelkalotte ist. Die Abschirmfläche sollte quer zur Zulaufrichtung des Fadens stehen, um mit einer möglichst großen Fläche abzuschirmen. Deswegen muß dann die Fadenbremsvorrichtung relativ zur Achse des Fadenlieferers schräg gestellt werden. Dies führt jedoch zu einer unerwünschten Ablenkung des Fadens zwischen der Fadenbremsvorrichtung und dem Fadenlieferer, d.h., an einer Stelle im Fadenweg, vor der die Bremsvorrichtung eine Spannung im Faden erzeugt. Dies führt in Abhängigkeit vom Ablenkwinkel und der Reibung zu einer Verstärkung von Spannungszunahmen und insbesondere Spannungsspitzen, die durch das Abwickeln von der Vorratsspule entstehen. Es resultiert daraus die Gefahr von Fadenbrüchen.

Manchmal ist im Weg von der Vorratsspule zum Verbraucher zur Fadenführung wenigstens eine Fadenöffnung stationär anzuordnen. Damit der bei seinem Lauf lebendige (Ballonbildung) und bei Geschwindigkeitsänderungen manchmal durchhängende Faden sich am von der Fadenöffnung gebildeten Hindernis nicht verhängt, wird die Fadenöffnung in einer großflächigen Abschirmfläche angeordnet, die quer zur Zulaufrichtung des Fadens liegt und ein einen Fadenbruch bedingendes Verhängen verhindert (Siehe z.B. CH-A- 503 652).

Der Erfindung liegt die Aufgabe zugrunde, eine Fadenbremsvorrichtung bzw. eine Abschirmfläche zu schaffen, mit denen die vorerwähnten Nachteile vermieden werden. Bei einer Fadenbremsvorrichtung an der Zulaufseite eines Fadenlieferers soll die Zahl der Fadenbrüche verringert werden. Bei einer Abschirmfläche für allgemeine Fadenführungsaufgaben soll stets eine Fadenbrüche in diesem Bereich verindernde optimale Abschirmwirkung gewährleistet sein.

Die gestellte Aufgabe wird erfindungsgemäß durch die im kennzeichnenden Teil des Anspruchs 1 und die Merkmale des kennzeichnenden Teils des Anspruchs 16 gelöst.

Die für die Zulaufseite des Fadenlieferers bestimmte Fadenbremsvorrichtung läßt sich so auf die Achse des Fadenlieferers ausrichten, daß keine die Gefahr von Fadenbrüchen erhöhende Ablenkung stromab der Fadenbremse entsteht. Auch die Gefahr des sich an der Fadenbremsvorrichtung verhängenden Fadens ist verringert, weil die Abschirmfläche jeweils auf die Zulaufrichtung des Fadens einstellbar ist, daß eine möglichst große Abschirmfläche wirksam wird.

Bei einer für allgemeine Fadenführungsaufgaben eingesetzten Abschirmfläche mit einer Fadenöffnung gewährt die Abschirmfläche durch ihre Einstellung auf die Zulaufrichtung eine optimale Abschirmwirkung. In beiden Fällen kommt es darauf an, die Abschirmfläche zumindest annähernd quer zur Zulaufrichtung einstellen zu können, was die Richtungseinstellmittel ermöglichen.

In beiden Fällen braucht die Abschirmfläche nicht - wie bisher oftmals - überdimensional zu sein, weil sie sich individuell auf die Fadenzulaufrichtung einstellen läßt. Unter den zumeist beengten Platzverhältnissen bei der Fadenverarbeitung ist dies wesentlich, da oftmals mehrere Fäden einem Verbraucher zugeführt werden und dann eine entsprechende Anzahl von Fadenlieferern, Abschirmflächen und Fadenbremsvorrichtungen sowie eine noch größere Anzahl von Vorratsspulen auf engstem Raum zu koordinieren sind.

Die Ausführungsform von Anspruch 2 ist vorteilhaft, weil die formschlüssig ausgebildeten Richtungseinstellmittel eine präzise Einstellung der Abschirmfläche und genau reproduzierbare Einstellstellungen gewährleisten, während die kraftschlüssigen Mittel zum Festlegen der Abschirmfläche im Betrieb unvermeidliche Reaktionskräfte aus Vibrationen aufnehmen.

Eine weitere, vorteilhafte Ausführungsform, bei der ein stationär abstützbarer Grundkörper mit einer Halterung für die Abschirmfläche vorgesehen ist, geht aus Anspruch 3 hervor. Die Halterung übernimmt die zusätzliche Aufgabe, an der Einstellung der Abschirmfläche mitzuwirken.

Baulich zweckmäßig ist ferner die Ausführungsform von Anspruch 4, bei der auch die Abschirmfläche einen Teil der Richtungseinstellmittel aufweist.

Alternativ oder additiv ist die Ausführungsform von Anspruch 5 zweckmäßig, bei der die Abstützung des Grundkörpers für die jeweils korrekte Einstellung der Abschirmfläche mitherangezogen wird.

Eine besonders zweckmäßige, funktionssichere und einfach zu handhabende Ausführungsform geht aus Anspruch 6 hervor. In der Drehverbindung ist die Abschirmfläche sicher gehalten. Allein durch die zum Einstellen vorzunehmende Drehbewegung der Abschirmfläche relativ zum Grundkörper bzw. des Grundkörpers relativ zur Abschirmfläche wird die Anpassung der Abschirmfläche an die jeweilige Zulaufrichtung erreicht.

Für die Praxis hat sich die Ausführungsform gemäß Anspruch 7 besonders bewährt, weil mit ihr sämtliche Abweichungen zwischen der Fadendurchlaufachse in der Fadenbremse und der Zulaufrichtung des Fadens zwischen 0° und 45° abgedeckt werden. Sollte die Zulaufrichtung um mehr als 45° gegenüber der Durchlaufachse abweichen, dann gewährt die 45°-Schrägstellung der Abschirmfläche auch noch eine ausreichende Abschirmung. Für größere Winkelabweichungen können die Schräglagenwinkel auch größer und/oder voneinander verschieden sein.

Eine weitere, zweckmäßige Ausführungsform geht aus Anspruch 8 hervor. Ein Kugel- oder Kreuzgelenk ermöglicht eine einfache Anpassung der Querlage der Abschirmfläche an alle beliebigen Zulaufrichtungen des Fadens.

Alternativ ist auch die Ausführungsform gemäß Anspruch 9 zweckmäßig, bei der die jeweilige Einstellstellung der Abschirmfläche durch eine Überlagerung einer Schwenkbewegung der Abschirmfläche um die Drehachse und einer Drehbewegung des Grundkörpers um die Durchlaufachse hergestellt wird.

In diesem Zusammenhang ist die Ausführungsform gemäß Anspruch 10 zweckmäßig, bei der sich der Grundkörper relativ zur Abstützung verdrehen läßt.

Denkbar ist es aber auch, gemäß Anspruch 11 den Grundkörper mit seiner Abstützung um die Durchlaufachse umzusetzen, um die Abschirmfläche auf die Zulaufrichtung des Fadens einzustellen.

Bei der Ausführungsform gemäß Anspruch 12 erbringt die Kugelkalotte eine besonders gute Abschirmwirkung gegen Verhängen.

Eine baulich einfache und zuverlässige Ausführungsform geht ferner aus Anspruch 13 hervor. Die Schräglage der Halterung bezüglich der Durchlaufachse und die Schräglage der Endseite bezüglich der Abschirmfläche selbst bestimmen die maximal mögliche Schräglage der Abschirmfläche, die sich durch Verdrehung einstellen läßt. In der jeweiligen Einstellstellung wird die Abschirmfläche mittels der Kontermutter festgelegt. Die einzelnen Komponenten lassen sich einfach herstellen. Die Umstellungen sind mit einfachen Werkzeugen und rasch durchführbar. Vibrationen verändern die gewählte Einstellstellung der Abschirmfläche nicht.

Im Hinblick auf eine möglichst schonende Behandlung des Fadens ist die Ausführungsform von Anspruch 14 wichtig. Der zulaufende Faden wird im wesentlichen an der zulaufseitigen Fadenöse abgelenkt. Die dahinterliegende weitere Fadenöse wird er nur bei extremen Querbewegungen berühren.

Um die Fadenöffnung der Abschirmfläche stets in Ausrichtung mit der Durchlaufachse der Fadenbremse zu halten, ist die Maßnahme gemäß Anspruch 15 wichtig.

Ausführungsformen des Erfindungsgegenstandes werden anhand der Zeichnung erläutert. Es zeigen:
- Fig. 1: eine Seitenansicht einer Fadenbremsvorrichtung,
- Fig. 2: einen Teil der Fadenbremsvorrichtung von Fig. 1 nach einer vorgenommenen Einstellung, wobei die Fig. 1 und 2 jeweils Grenzeinstellungen versinnbildlichen,
- Fig. 3: einen Schnitt in der Ebene III-III von Fig. 2,
- Fig. 4: eine stationär gelagerte Abschirmfläche, z.B. einer Fadenbremsvorrichtung,
- Fig. 5: eine weitere Ausführungsform einer Fadenbremsvorrichtung in einer Seitenansicht, und
- Fig. 6: ein Schema zur Verdeutlichung geometrischer Verhältnisse bei der Fadenverarbeitung.

Aus den Fig. 1 und 2 ist eine Fadenbremsvorrichtung B entnehmbar, wie sie bei der Fadenverarbeitung an der Zulaufseite eines Fadenlieferers F (Fig. 6) angeordnet wird. Eine Abschirmfläche A gemäß Fig. 4 kann in die Fadenbremsvorrichtung B wie in den Fig. 1, 2, 3, 4 und 5 integriert sein. Es ist aber auch denkbar, die Abschirmfläche A gemäß Fig. 4 ohne Bremsvorrichtung an einer anderen Stelle im Weg des Fadens Y in Fig. 6 anzuordnen, um allgemeine Fadenführungsaufgaben zu übernehmen, beispielsweise zwischen dem Fadenlieferer F und einem Verbraucher C.

In Fig. 6 ist der Verbraucher C eine Webmaschine, die den Faden Y als Schußfaden aden verarbeitet. Der Faden Y ist auf in einer Halterung H bereitgestellten Fadenvorratsspulen S gespeichert. Die Fäden zusammengehörender Fadenvorratsspulen S werden miteinander verknüpft, so daß automatisch ein Wechsel von einer leeren Vorratsspule S auf eine volle stattfindet. Der Fadenlieferer F ist eine Fadenspeicherund -liefervorrichtung, die den Faden Y von der Vorratsspule S abzieht, zwischenspeichert und im wesentlichen mit gleichbleibend geringer Fadenspannung dem Verbraucher C anbietet, der sich den Faden Y nach Bedarf abzieht. Der Fadenlieferer F wird mit seiner Achse in etwa auf die Eintragstelle am Verbrauchers C ausgerichtet, z.B. beim Einfarben-Weben mit einem Fadenlieferer F.

Aus Platzgründen (bei mehreren wechselweise arbeitenden Fadenlieferern S, S′), kann es erforderlich sein, jeden Fadenlieferer F mit seiner Achse schräg anzustellen.

Ein Abschirmelement A mit einer Fadenöffnung kann auch zwischen dem Fadenlieferer und dem Verbraucher oder an einer anderen Stelle im Fadenlauf vorgesehen sein (Fig. 6), z.B. bei einer Zwischendüse oder einer Einfädeldüse, die zum automatischen Einfädeln benutzt wird, und an der sich der Faden trotz Ballonbildung nicht verhängen soll.

An der Zulaufseite des Fadenlieferers F ist die Fadenbremsvorrichtung B angebaut, die eine Fadendurchlaufachse f besitzt. Die mit R bezeichnete Zulaufrichtung des Fadens von der Vorratsspule S weicht (s. Fig. 6) von der Durchlaufachse f ab. An der Fadenbremsvorrichtung B ist eine Abschirmfläche A angebracht, die quer zur Zulaufrichtung R angestellt sein soll, um das Verhängen beim Durchängen oder bei einer Ballonbildung zu verhindern. Für die Abschirmfläche A sind an der Fadenbremsvorrichtung B Richtungseinstellmittel M vorgesehen, mit denen die Querlage der Abschirmfläche A auf die jeweilige Zulaufrichtung R abgestimmt wird. Die Abschirmfläche A kann grundsätzlich auf eine mittlere oder durchschnittliche Zulaufrichtung eingestellt sein.

Die Fadenbremsvorrichtung B gemäß den Fig. 1 und 2 weist einen bügelförmigen Grundkörper 1 mit einem Halteteil 2 auf, an dem eine Fadenbremse 3 befestigt ist. Bei der gezeigten Ausführungsform handelt es sich um eine Tellerbremse mit durch eine Feder 3c gegeneinander gedrückten Scheiben 3a, 3b, die an einem mit einer Mutter 3e festgelegten Support 3c beweglich gelagert sind. Die Vorspannung der Feder 3c läßt sich durch eine Einstellschraube 3d verändern.

Am Halteteil 2 ist am unteren Ende einen Abstützung 4 in Form einer viereckigen Platte angeordnet, die Befestigungsmittel 5, z.B. Langlöcher enthält, mittels derer die Fadenbremsvorrichtung B an der Zulaufseite des Fadenlieferers F befestigt wird. Die Langlöcher 5 sind konzentrisch um eine mittige Fadenöse 6 verteilt angeordnet, so daß der Grundkörper 1 jeweils um 90° in Richtung eines Pfeils 21 oder ein Durchgangsloch umgesetzt und auch begrenzt verdreht werden kann.

Am oberen Ende besitzt der Halteteil 2 einen Lasche 7 mit einer Oberseite 8 und einer Unterseite 9. Die Fadenbremsvorrichtung B weist eine feststehende Faden-Durchlaufachse f auf, die mit der Achse des Fadenlieferers F in Fig. 6 fluchtet, um eine Ablenkung des Fadens Y zwischen der Fadenbremse 3 und dem Fadenlieferer auszuschließen.

Die Richtungseinstellmittel M werden nachstehend erläutert. Die Abschirmfläche A, die als Kugelkalotte 11 aus Kunststoff oder Blech ausgebildet ist, besitzt an der Rückseite einen Ansatz 12 mit einer relativ zur Ebene 16 der Abschirmfläche A schräggestellten Endseite 15, die auf der Seite 8 der Lasche 7 aufliegt. Die Lasche 7 ist relativ zur Durchlaufachse f schräggestellt. Der Ansatz 12 besitzt einen hohlen Gewindevorsprung 17, der durch eine nicht hervorgehobene Öffnung der Lasche 7 ragt. Auf den Gewindeansatz 17 ist eine Kontermutter 18 aufgeschraubt, die gegen die Seite 9 der Lasche 7 anliegt. Im Gewindeansatz 17 ist eine Keramik-Fadenöse 19 angeordnet, deren Mitte in der Durchlaufachse F liegt. An der Zulaufseite der Abschirmfläche A ist ebenfalls eine Keramik-Fadenöse 13 angeordnet. Zwischen den beiden Fadenösen 13 und 19 erstreckt sich eine Fadenöffnung 22.

Der Fortsatz 12 ist mit einer Drehverbindung D an der Lasche 7 festgelegt. Die Drehverbindung D weist eine senkrecht zur Lasche 7 schräggestellte, die Durchlaufachse f kreuzende Drehachse 10 auf. Die erste Drehachse 10 steht gegenüber der Durchlaufachse f mit einem Winkel α schräg. Zwischen der Ebene 16 der Abschirmfläche A und einer auf die erste Drehachse 10 senkrechten Ebene 14 ist ein Winkel β vorgesehen. Bei der gezeigten Ausführungsform betragen die Winkel α und β ca. 22,5°. Die Winkel α und β können voneinander verschieden und in ihrer Summe größer als 45° sein.

In der Einstellstellung der Abschirmfläche A gemäß Fig. 2 weicht die Zulaufrichtung R1 des Fadens Y von der Durchlaufachse f um 45° ab. Der Ansatz 12 der Abschirmfläche A ist in eine maximale Grenzlage relativ zur Lasche 7 verdreht. Die Winkel α und β addiern sich. Die Ebene 16 der Abschirmfläche A steht in etwa senkrecht zur Zulaufrichtung R1. Durch Verdrehen der Abschirmfläche A (nach Lockern der Kontermutter 18) läßt sich die Abschirmfläche auf jede zwischen 0° und 45° liegende Zulaufrichtung des Fadens Y einstellen.

In Fig. 1 ist angedeutet, daß sich in der anderen Grenzdrehstellung der Abschirmfläche A die beiden Winkel α und β aufheben und ein gerader Durchgang in Richtung der Durchlaufachse f für eine mit der Durchlaufachse f fluchtende Zulaufrichtung R gegeben ist. Der Winkel α wird zwischen der ersten Drehachse 10 und der Durchlaufachse f gebildet, während der Winkel β zwischen der Ebene der Abschirmfläche A und einer senkrechten Ebene 14 auf die erste Drehachse 10 zu messen ist.

Sollte die Zulaufrichtung R1 in der Zeichnungsebene von der linken Seite zur Fadenbremsvorrichtung B liegen, dann wird der Grundkörper 1 um 180° um die Durchlaufachse f umgesetzt. Entsprechend wird bei einer von vorne in die Zeichnungsebene oder von hinten in die Zeichenebene laufenden Zulaufrichtung R1 der Tragkörper 1 entsprechend umgesetzt und in den Langlöchern 5 verdreht, so daß die Ebene 16 der Abschirmfläche in etwa senkrecht zur Zulaufrichtung liegt.

Die Abschirmfläche A gemäß Fig. 4 ist eine Kugelkalotte aus Kunststoff oder Blech. An der Rückseite der Kugelkalotte 11 ist der Ansatz 12′ mit angenähert der Form einer Kugel ausgebildet, die von der Fadenöffnung 22 durchsetzt wird, in der die Fadenöse 13 und gegebenenfalls, nicht notwendigerweise, die weitere Fadenöse 19 sitzen. Die kugelige Oberfläche des Ansatzes 12′ wird von einem sphärischen Haltering 23 umfaßt, der gegebenenfalls geschlitzt ist und Spannvorsprünge 24 für eine Spannschraube 25 aufweist. Auf diese Weise wird zwischen einer stationären Halterung 26, die auch der Halteteil 2 der Fig. 1 sein kann, und der Abschirmfläche A ein Kugelgelenk K gebildet, das die Anpassung der Querlage der Abschirmfläche A an die jeweilige Zulaufrichtung R (mit der Durchlaufachse f fluchtend) oder R1 oder R2 (jeweils schräg zur Zulaufachse f) ermöglicht.

Die Abschirmfläche A gemäß Fig. 4 könnte auch für sich für fadenführende Aufgaben dort eingesetzt werden, wo im Fadenweg eine Fadenöse oder Fadenöffnung (13, 22, 19) gebraucht wird, an der sich der zulaufende Faden nicht verhängen darf. Mittels des Kugelgelenks K läßt sich die Abschirmfläche A jeweils in etwa senkrecht zur Zulaufrichtung einstellen. Anstelle eines Kugelgelenks könnte auch ein Kreuzgelenk oder ein Karadangelenk verwendet werden. Ist das Kugelgelenk K bei einer Fadenbremsvorrichtung P gemäß Fig. 6 als die Richtungseinstellmittel M verwendet, dann braucht der Grundkörper 1 nicht um die Durchlaufachse f umgesetzt zu werden, weil sich die Abschirmfläche A nach allen Seiten verstellen läßt.

Bei der Ausführungsform der Fadenbremsvorrichtung B von Fig. 5 ist ein Teil der Richtungseinstellmittel M zwischen der Abschirmfläche A und dem Halteteil 2 des Grundkörpers 1 und ein anderer Teil bei der Abstützung 4′ des Grundkörpers 1 ausgebildet.

Die Abschirmfläche A wird von einer kreisförmigen oder ovalen ebenen Platte 11′ aus Kunststoff oder Blech gebildet, in der die zulaufseitige Fadenöse 13 mittig angeordnet ist. Der an der Rückseite der Abschirmfläche A angeordnete Ansatz 12˝ besitzt zwei diametral gegenüberliegende Achszapfen 27, die eine die Durchlaufachse f kreuzende Querachse 27 definieren. Die Achszapfen 27 werden in Drehlagern 28, zweckmäßigerweise gabelförmigen Drehlagern, reibungsschlüssig gehalten. Die Drehlager 28 sind an einem gabelförmigen Halteteil 29 angebracht, der mit dem Halteteil 2 einstückig verbunden ist.

In einer Öffnung einer Basisplatte 30 sitzt die ablaufseitige Fadenöse 6. Die Platte 30 besitzt einen kreisförmigen Kragen 31, der in eine Öffnung 34 einer Grundplatte 32, z.B. reibschlüssig, eingreift.

In der Grundplatte 32 sind die Befestigungsmittel 5 vorgesehen. Eine Klemmschraube 33 sichert die Drehstellung des Grundkörpers 1 um die Durchlaufachse F. Eine ähnliche Feststellschraube könnte auch zwischen den Achszapfen 27 und den Drehlagern 28 oder im Kugelgelenk K in Fig. 6 vorgesehen sein. In Abhängigkeit von der jeweiligen Zulaufrichtung R wird die Abschirmfläche A um die Querachse 27a verschwenkt und der Grundkörper 1 um die Durchlaufachse f verdreht, bis die Abschirmfläche A in etwa senkrecht zur Zulaufrichtung des Fadens steht.

Anstelle der Tellerbremse 3 könnte eine Lamellenbremse, eine Krokodilbremse, eine Umschlingungsbremse, ein Fadenaufnehmer mit Bremswirkung, eine Ablenkungsbremse n oder dgl. verwendet sein.

## Patentansprüche

1. Fadenbremsvorrichtung (B), insbesondere für die Zulaufseite eines Fadenlieferers (F) wie einer Fadenspeicher- und -liefervorrichtung, mit einer Fadenbremse (3) mit festgelegter Fadendurchlaufachse (f), und mit einer Abschirmfläche (A), die eine Fadenöffnung (22) aufweist und quer zur Zulaufrichtung (R) des Fadens (Y) zur Fadenbremsvorrichtung (B) angeordnet ist, **dadurch gekennzeichnet,** daß Richtungseinstellmittel (M) für die Abschirmfläche (A) vorgesehen sind, mit denen die Querlage der Abschirmfläche (A) auf gegenüber der Durchlaufachse (f) abknickende Zulaufrichtungen (R1, R2) einstellbar ist.

2. Fadenbremsvorrichtung nach Anspruch 1, **dadurch** **gekennzeichnet**, daß die Richtungseinstellmittel (M) formschlüssig ausgebildet sind und kraftschlüssige Mittel (5, 18, 33) zum Festlegen der Abschirmfläche (A) in der jeweiligen Einstellstellung aufweisen.

3. Fadenbremsvorrichtung nach Anspruch 1, wobei ein stationär abstützbarer Grundkörper (1) mit einer Halterung für die Abschirmfläche (A) vorgesehen ist, **dadurch** **gekennzeichnet**, daß die Halterung (2, 26) zumindest teilweise als Richtungseinstellmittel (M) ausgebildet ist.

4. Fadenbremsvorrichtung nach den Ansprüchen 1 bis 3, **dadurch gekennzeichnet,** daß ein Teil der Richtungseinstellmittel (M) an der Abschirmfläche (A) angeordnet ist.

5. Fadenbremsvorrichtung nach den Ansprüchen 1 bis 4, **dadurch gekennzeichnet,** daß die Abstützung (4) des Grundkörpers (1) als ein weiterer Teil der Richtungseinstellmittel (M) der Abschirmfläche (A) ausgebildet ist.

6. Fadenbremsvorrichtung nach den Ansprüchen 3 bis 5, **dadurch gekennzeichnet,** daß die Abschirmfläche (A) an der Halterung (2, 7) mit einer Drehverbindung (D) angebracht ist, daß die Drehverbindung (D) eine relativ zur Durchlaufachse (f) der Fadenbremse (3) schrägstehende, die Durchlaufachse (f) kreuzende Drehachse (10) für die Abschirmfläche (A) aufweist, und daß die Abschirmfläche (A) relativ zu einer auf die Drehachse (10) senkrechten Ebene (14) schräggestellt ist.

7. Fadenbremsvorrichtung nach Anspruch 6, **dadurch** **gekennzeichnet,** daß die Schräglagenwinkel (α, β) zwischen der Durchlaufachse (f) und der ersten Drehachse (10) sowie zwischen der auf die Drehachse (10) senkrechten Ebene (14) und der Abschirmfläche (A) in etwa gleich sind, und vorzugsweise bei etwa 22,5° liegen, derart, daß in einer Drehstellung der Abschirmfläche (A) diese senkrecht zur Durchlaufachse (f) steht, hingegen in einer anderen Drehstellung mit der Summe der Winkel (α und β) zur Durchlaufachse (f) geneigt ist.

8. Fadenbremsvorrichtung nach den Ansprüchen 1 bis 5, **dadurch gekennzeichnet,** daß die Abschirmfläche (A) mit einem Kugel- oder Kreuzgelenk (K) an der Halterung (26, 2) angebracht ist.

9. Fadenbremsvorrichtung nach den Ansprüchen 1 bis 5, **dadurch gekennzeichnet,** daß die Abschirmfläche (A) mit einer die Durchlaufachse (f) annähernd quer kreuzenden Drehachse (27a) an der Halterung (2, 29) angebracht ist, und daß der Grundkörper (1) mit der Halterung (2, 29) um die Durchlaufachse (f) drehbar ist.

10. Fadenbremsvorrichtung nach Anspruch 9, **dadurch** **gekennzeichnet,** daß der Grundkörper (1) relativ zur Abstützung (4′) drehbar ist.

11. Fadenbremsvorrichtung nach Anspruch 9, **dadurch** **gekennzeichnet,** daß der Grundkörper (1) in der Abstützung (4) gleichmäßig um die Durchlaufachse (f) verteilte Befestigungsmittel (5) aufweist und einsetzbar und relativ zur Zulaufrichtung (R1, R2) verdrehbar ist.

12. Fadenbremsvorrichtung nach den Ansprüchen 1 bis 11, **dadurch gekennzeichnet,** daß die Abschirmfläche (A) eine Kugelkalotte (11) ist.

13. Fadenbremsvorrichtung nach Anspruch 6, **dadurch** **gekennzeichnet,** daß an der Rückseite der Abschirmfläche (A) ein mittiger, die Fadenöffnung (22) umgebender Ansatz (12) mit einer schräg geneigten Endseite (15) vorgesehen ist, daß die Halterung (2) eine relativ zur Durchlaufachse (f) schrägstehende Lasche (7) aufweist, auf deren einer Seite (8) die Endseite (15) aufliegt, daß von der Endseite (15) ein die Lasche (7) durchsetzender, hohler Gewindeansatz (17) absteht, und daß auf den Gewindeansatz (17) eine gegen die andere Seite (9) der Lasche (7) angelegte Kontermutter (18) geschraubt ist.

14. Fadenbremsvorrichtung nach Anspruch 13, **dadurch** **gekennzeichnet,** daß in der Fadenöffnung (22) und im hohlen Gewindeansatz (17) je eine keramische Fadenöse (13, 19) angeordnet ist.

15. Fadenbremsvorrichtung nach den Ansprüchen 6 und 13, 14, **dadurch gekennzeichnet,** daß die erste Drehachse (10) die Durchlaufachse (f) im Erstreckungsbereich der der Fadenbremse (3) zugewandten Fadenöse (19) kreuzt.

16. Abschirmfläche (A) zum Fadenführen, die quer zur Zulaufrichtung (R, R1, R2) des Fadens (Y) an einer stationären Halterung (26) angeordnet ist und eine Fadenöffnung (22) aufweist, **dadurch gekennzeichnet,** daß Richtungseinstellmittel (M) für die Abschirmfläche (A) vorgesehen sind, mit denen die Querlage der Abschirmfläche (A) auf die jeweilige Zulaufrichtung (R1, R2, R) des Fadens (Y) einstellbar ist.

## Claims

1. Thread-braking device (B), especially for the run-in side of a thread feeder (F), such as a thread storage and delivery device, with a thread brake (3) having a fixed thread run-through axis (f), and with a shielding surface (A) which has a thread orifice (22) and which is arranged transversely to the run-in direction (R) of the thread (Y) to the thread-braking device (B), characterized in that there are provided for the shielding surface (A) direction-adjusting means (M) by which the transverse position of the shielding surface (A) can be adjusted to run-in directions (R1, R2) bending off relative to the run-through axis (f).

2. Thread-braking device according to Claim 1, characterized in that the direction-adjusting means (M) are of positive design and have non-positive means (5, 18, 33) for fixing the shielding surface (A) in the respective adjusted position.

3. Thread-braking device according to Claim 1, there being provided for the shielding surface (A) a basic body (1) supportable in a stationary manner and having a mounting, characterized in that the mounting (2, 26) is designed at least partly as direction-adjusting means (M).

4. Thread-braking device according to Claims 1 to 3, characterized in that a part of the direction-adjusting means (M) is arranged on the shielding surface (A).

5. Thread-braking device according to Claims 1 to 4, characterized in that the support (4) of the basic body (1) is designed as a further part of the direction-adjusting means (M) of the shielding surface (A).

6. Thread-braking device according to Claims 3 to 5, characterized in that the shielding surface (A) is attached to the mounting (2, 7) by means of a rotary connection (D), in that the rotary connection (D) has, for the shielding surface (A), an axis of rotation (10) inclined relative to the run-through axis (f) of the thread brake (3) and intersecting the run-through axis (f), and in that the shielding surface (A) is inclined relative to a plane (14) perpendicular to the axis of rotation (10).

7. Thread-braking device according to Claim 6, characterized in that the angles of inclination (α, β) between the run-through axis (f) and the first axis of rotation (10) and between the plane (14) perpendicular to the axis of rotation (10) and the shielding surface (A) are approximately equal and are preferably at approx- imately 22.5°, in such a way that, in one rotary position of the shielding surface (A), the latter is perpendicular to the run-through axis (f), whereas, in another rotary position, it is inclined to the run-through axis (f) by the sum of the angles (α and β).

8. Thread-braking device according to Claims 1 to 5, characterized in that the shielding surface (A) is attached to the mounting (26, 2) by means of a ball joint or cardan joint (K).

9. Thread-braking device according to Claims 1 to 5, characterized in that the shielding surface (A) is attached to the mounting (2, 29) with an axis of rotation (27a) intersecting the run-through axis (f) approximately transversely, and in that the basic body (1), together with the mounting (2, 29), is rotatable about the run-through axis (f).

10. Thread-braking device according to Claim 9, characterized in that the basic body (1) is rotatable relative to the support (4′).

11. Thread-braking device according to Claim 9, characterized in that the basic body (1) has fastening means (5) distributed uniformly about the run-through axis (f) in the support (4) and is insertable and rotatable relative to the run-in direction (R1, R2).

12. Thread-braking device according to Claims 1 to 11, characterized in that the shielding surface (A) is a spherical dome (11).

13. Thread-braking device according to Claim 6, characterized in that there is provided on the rear side of the shielding surface (A) a central extension (12) surrounding the thread orifice (22) and having an obliquely inclined end face (15), in that the mounting (2) has a tab (7) which is inclined relative to the run-through axis (f) and on one side (8) of which the end face (15) rests, in that a hollow threaded extension (17) passing through the tab (7) projects from the end face (15), and in that a lock nut (18) laid against the other side (9) of the tab (7) is screwed onto the threaded extension (17).

14. Thread-braking device according to Claim 13, characterized in that a ceramic thread eye (13, 19) is arranged respectively in the thread orifice (22) and in the hollow threaded extension (17).

15. Thread-braking device according to Claims 6 and 13, 14, characterized in that the first axis of rotation (10) intersects the run-through axis (f) in the region of extension of the thread eye (19) facing the thread brake (3).

16. Shielding surface (A) for thread guidance, which is arranged on a stationary mounting (26) transversely to the run-in direction (R, R1, R2) of the thread (Y) and which has a thread orifice (22), characterized in that there are provided for the shielding surface (A) direction-adjusting means (M) by which the transverse position of the shielding surface (A) can be adjusted to the respective run-in direction (R1, R2, R) of the thread (Y).

## Revendications

1. Dispositif (B) de freinage de fil, en particulier du côté arrivée d'un distributeur de fil (F) comme un dispositif de stockage et de distribution du fil, comportant un frein de fil (3) à axe de passage (f) du fil défini, ainsi qu'une surface de protection (A) qui présente une ouverture (22) pour le fil et qui est disposée transversalement par rapport à la direction de l'arrivée (R) du fil (Y) au dispositif (B) de freinage du fil, dispositif caractérisé par le fait que sont prévus, pour la surface de protection (A), des moyens (M) de réglage en direction au moyen desquels on peut régler la position transversale de la surface de protection (A) sur des directions d'arrivée (R1, R2) qui forment une brisure par rapport à l'axe de passage (f).

2. Dispositif de freinage de fil selon la revendication 1, caractérisé par le fait que les moyens (M) de réglage en direction sont prévus à serrage par pièce de forme et présentent des moyens (5, 18, 33) de liaison par serrage en pression pour bloquer la surface de protection (A) dans la position de réglage respective.

3. Dispositif de freinage de fil selon la revendication 1, dans lequel est prévu un corps de base (1), à appui fixe, avec un support pour la surface de protection (A), dispositif caractérisé par le fait que le support (2, 26) est au moins partiellement prévu comme moyen (M) de réglage en direction.

4. Dispositif de freinage de fil selon les revendications 1 à 3, caractérisé par le fait qu'une partie des moyens (M) de réglage en direction est disposée sur la surface de protection (A).

5. Dispositif de freinage de fil selon les revendications 1 à 4, caractérisé par le fait que l'appui (4) du corps de base (1) est prévu comme étant une autre partie des moyens (M) de réglage en direction de la surface de protection (A).

6. Dispositif de freinage de fil selon les revendications 3 à 5, caractérisé par le fait que la surface de protection (A) est rapportée sur le support (2, 7) au moyen d'une liaison en rotation (D), par le fait que la liaison en rotation (D) présente, pour la surface de protection (A), un axe de rotation qui est disposé obliquement par rapport à l'axe de passage (f) du frein (3) et qui intersecte l'axe de passage (f) et par le fait que la surface de protection (A) est disposée obliquement par rapport à un plan (14) perpendiculaire à l'axe de rotation (10).

7. Dispositif de freinage de fil selon la revendication 6, caractérisé par le fait que les angles de position oblique (α, β) entre l'axe de passage (f) et le premier axe de rotation (10) ainsi qu'entre le plan (14) perpendiculaire à l'axe de rotation (10) et la surface de protection (A) sont à peu près égaux, et valent de préférence à peu près 22,5°, de façon que, dans une position de rotation de la surface de protection (A), celle-ci soit perpendiculaire à l'axe de passage (f), tandis que dans une autre position de rotation elle soit inclinée, par rapport à l'axe de passage (f), de la somme des angles (α et β).

8. Dispositif de freinage de fil selon les revendications 1 à 5, caractérisé par le fait que la surface de protection (A) est rapportée sur le support (26, 2) au moyen d'une articulation sphérique ou d'une articulation à croisillon (K).

9. Dispositif de freinage de fil selon les revendications 1 à 5, caractérisé par le fait que la surface de protection (A) est rapportée sur le support (2, 29) avec un axe de rotation (27a) qui intersecte à peu près perpendiculairement l'axe de passage (f) et par le fait que le corps de base (1) avec le support (2, 29) peut tourner autour de l'axe de passage (f).

10. Dispositif de freinage de fil selon la revendication 9, caractérisé par le fait que le corps de base (1) peut tourner par rapport à l'appui (4′).

11. Dispositif de freinage de fil selon la revendication 9, caractérisé par le fait que le corps de base (1) présente, dans l'appui (4), des moyens de fixation (5) régulièrement disposés autour de l'axe de passage (f) et qu'il peut se mouvoir et être entrainé en rotation par rapport à la direction d'arrivée (R1, R2).

12. Dispositif de freinage de fil selon la revendication 1 à 11, caractérisé par le fait que la surface de protection (A) est une calotte sphérique (11).

13. Dispositif de freinage de fil selon la revendication 6, caractérisé par le fait que sur la face arrière de la surface de protection (A) est prévu un appendice (12) médian, entourant l'ouverture (22) pour le fil, avec une face d'extrémité (15) inclinée obliquement, par le fait que le support (2) présente un rebord (7) qui est disposé obliquement par rapport à l'axe de passage (f) et sur une face (8) duquel repose la face d'extrémité (15), par le fait que de la face d'extrémité (15) vient en saillie un embout fileté creux (17) qui traverse le rebord (7) et par le fait que sur l'embout fileté (17) est vissé un contre-écrou (18) qui s'appuie contre l'autre face (9) du rebord (7).

14. Dispositif de freinage de fil selon la revendication 13, caractérisé par le fait que dans l'ouverture (22) pour le fil et dans l'embout fileté creux (17) est chaque fois disposé un oeillet céramique (13, 19) pour le fil.

15. Dispositif de freinage de fil selon les revendications 6 et 13, 14, caractérisé par le fait que le premier axe de rotation (10) intersecte l'axe de passage (f) dans la zone d'extension de l'oeillet (19) situé du côté du frein (3).

16. Surface de protection (A) pour guider le fil, qui est disposée transversalement par rapport à la direction d'arrivée (R, R1, R2) du fil (Y) sur un support fixe (26) et présente une ouverture (22) pour le fil, surface caractérisée par le fait que sont prévus, pour la surface de protection (A), des moyens (M) de réglage en direction au moyen desquels on peut régler la position transversale de la surface de protection (A) sur la direction d'arrivée respective (R1, R2, R) du fil (Y).
